# EUROPÄISCHE PATENTSCHRIFT

(11) **EP 1 918 121 B1**
(45) Veröffentlichungstag und Bekanntmachung des Hinweises auf die Patenterteilung: **18.05.2011**
(21) Anmeldenummer: 07020178.5
(22) Anmeldetag: 16.10.2007
(51) Int. Cl.: B41N 3/00

(54) **Verfahren zum Löschen einer Druckform**
Method for erasing a printing plate
Procédé de dissolution d'une forme imprimée

(30) Priorität: 18.10.2006 DE 102006049149
(43) Veröffentlichungstag der Anmeldung: 07.05.2008
(73) Patentinhaber: manroland AG, 63075 Offenbach/Main (DE)
(72) Erfinder: Dauer, Horst, 85296 Rohrbach (DE); Dilling, Peer, 86316 Friedberg (DE); Feil, Andreas, Dr., 82140 Olching (DE)
(74) Vertreter: Ulrich, Thomas

(56) Entgegenhaltungen:
- EP-A- 1 700 709
- DE-A1-102005 020 558
- JP-A- 2005 313 493
- US-A1- 2004 173 114

## Beschreibung

Die Erfindung betrifft ein Verfahren zum Löschen einer Druckform gemäß dem Oberbegriff des Anspruchs 1.

Beim Drucken mit einer Druckform wird prinzipiell zwischen Verfahren unterschieden, die auf der einen Seite mit einer einmal beschreibbaren Druckform oder auf der anderen Seite mit einer wiederbeschreibbaren Druckform arbeiten. Druckverfahren, die wiederbeschreibbare Druckformen verwenden, werden auch unter dem Schlagwort "computer to press / direct imaging" zusammengefasst. Die hier vorliegende Erfindung betrifft ein Verfahren zum Löschen eines permanenten Bilds auf einer Oberfläche einer derartigen wiederbeschreibbaren Druckform.

Die Anmelderin vertreibt unter der Produktbezeichnung "DICOweb" digitale Druckmaschinen, die mit wiederbeschreibbaren sowie löschbaren Druckformen arbeiten. Bei der Herstellung derartiger Druckformen wird vorzugsweise ein Druckformgrundzylinder einem Löschschritt bzw. Entbilderungsschritt sowie einem nachfolgenden Bebilderungsschritt unterzogen. Die Grundzüge der DICOweb-Technologie sind in "Handbuch der Printmedien, Helmut Kipphan, Seiten 674 bis 680, Jahr 2000, Springer-Verlag" beschrieben.

Eine beim Löschen einer wiederbeschreibbaren Druckform verwendbare Löschvorrichtung ist in der DE 100 08 214 A1 offenbart. Die Löschvorrichtung gemäß der DE 100 08 214 A1 umfasst ein Reinigungstuch, wobei das Reinigungstuch von einer Frischtuchrolle abgewickelt wird, über ein Anpresselement gegen die zu löschende Oberfläche der Druckform gedrückt wird und sodann ein verbrauchtes Reinigungstuch auf einer Schmutztuchrolle aufgewickelt wird.

Bei aus der Praxis bekannten Druckmaschinen, die wiederbeschreibbare Druckformen zum Drucken verwenden, erfolgt das Löschen einer Druckform als völlig eigenständiger Arbeitsschritt während eines Umrüstvorgangs an der Druckmaschine. Es besteht ein Bedarf an Löschverfahren für wiederbeschreibbare Druckformen, mit Hilfe derer die benötigte Umrüstzeit reduziert werden kann.

Hiervon ausgehend liegt der vorliegenden Erfindung das Problem zugrunde, ein neuartiges Verfahren zum Löschen einer Druckform zu schaffen.

Dieses Problem wird durch ein Verfahren gemäß Anspruch 1 gelöst.

Erfindungsgemäß erfolgt das Löschen in zwei Hauptlöschschritten, wobei ein erster Hauptlöschschritt während eines Auslaufens des Formzylinders nach Beendigung eines Druckauftrags durchgeführt wird, und wobei anschließend hieran ein zweiter Hauptlöschschritt durchgeführt wird, für den der Formzylinder nach dem Auslaufen desselben angetrieben wird.

Mit der hier vorliegenden Erfindung wird vorgeschlagen, das Löschen in zwei Hauptlöschschritten durchzuführen, wobei der erste Hauptlöschschritt während des Auslaufens des Formzylinders und damit während des Auslaufens der Druckmaschine nach Beendigung eines Druckauftrags durchgeführt wird. Der erste Hauptlöschschritt erfolgt demnach parallelisiert zum ohnehin erforderlichen Auslaufen des Formzylinders, wodurch die benötigte Umrüstzeit um die Zeit verringert werden kann, die zum Auslaufen des Formzylinders benötigt und während derer der erste Hauptlöschschritt durchgeführt wird.

Da sich während des Auslaufens des Formzylinders derselbe mit einer hohen Umfangsgeschwindigkeit dreht, kann eine auf demselben positionierte Druckform effektiv und innerhalb kurzer Zeit im ersten Hauptlöschschritt gesäubert werden.

Nach einer vorteilhaften Weiterbildung der hier vorliegenden Erfindung wird während des ersten Hauptlöschschritts ein Säubern der Oberfläche der wiederbeschreibbaren Druckform durchgeführt, wobei hierbei Druckfarbe und Bebilderungspolymer von der Oberfläche entfernt und die Oberfläche vorzugsweise getrocknet wird, und wobei während des zweiten Hauptlöschschritts ein Reinigen der im ersten Hauptlöschschritt gesäuberten Oberfläche der wiederbeschreibbaren Druckform durchgeführt wird, wobei hierbei Restverunreinigungen von der Oberfläche entfernt werden.

Bevorzugte Weiterbildungen der Erfindung ergeben sich aus den Unteransprüchen und der nachfolgenden Beschreibung. Die hier vorliegende Erfindung betrifft Druckverfahren, die mit löschbaren sowie wiederbeschreibbaren Druckformen arbeiten. Im Detail betrifft die Erfindung ein Verfahren zum Löschen einer solchen wiederbeschreibbaren Druckform.

Im Sinne der hier vorliegenden Erfindung erfolgt das Löschen einer Oberfläche einer wiederbeschreibbaren Druckform innerhalb der Druckmaschine, und zwar in zwei Hauptlöschschritten. Ein erster Hauptlöschschritt wird während des Auslaufens des Formzylinders, auf welchem die zu löschende Druckform positioniert ist, durchgeführt. Der erste Hauptlöschschritt erfolgt demnach während des Auslaufens der Druckmaschine nach Beendigung eines Druckauftrags während einer ohnehin erforderlichen Prozesszeit. Während des Auslaufens des Formzylinders dreht sich derselbe anfänglich noch mit einer hohen Umfangsgeschwindigkeit, so dass während des ersten Hauptlöschschritts ein effektives Säubern der Oberfläche der wiederbeschreibbaren Druckform erfolgen kann.

Während des ersten Hauptlöschschritts, der parallelisiert zum Auslaufen der Druckmaschine bzw. zum Auslaufen des Formzylinders, auf welcher die zu reinigende Druckform positioniert ist, durchgeführt wird, wird Druckfarbe und Bebilderungspolymer von der Oberfläche entfernt.

Hierzu wird zuerst mindestens ein farblösendes Reinigungsmittel und anschließend mindestens ein polymerlösendes Reinigungsmittel mit Hilfe einer ersten Löschvorrichtung auf die Oberfläche der Druckform aufgetragen und von derselben wiederum entfernt. Vorzugsweise erfolgt während des ersten Hauptlöschschritts auch ein Trocknen der gesäuberten Oberfläche der wiederbeschreibbaren Druckform.

Im Anschluss an den ersten Hauptlöschschritt und damit im Anschluss an das Auslaufen des Formzylinders wird der zweite Hauptlöschschritt durchgeführt. Während des zweiten Hauptlöschschritts wird die während des ersten Hauptlöschschritts vorgesäuberte Oberfläche der wiederbeschreibbaren Druckform gereinigt, wobei hierbei von der Oberfläche der Druckform Restverunreinigungen entfernt werden. Für die Hauptlöschschritte kann auch CO₂- Schnee verwendet werden.

Das Entfernen der Restverunreinigungen von der Oberfläche der Druckform erfolgt während des zweiten Hauptlöschschritts unter Verwendung einer zweiten Löschvorrichtung, mit Hilfe derer zum Beispiel ein atmosphärisches Plasma auf die Oberfläche der zu reinigenden Druckform gerichtet wird, um so Restverunreinigungen durch das Bebilderungspolymer von der Oberfläche zu entfernen. Hierzu wird der Formzylinder nach dem Auslaufen desselben während des zweiten Hauptlöschschritts aktiv angetrieben.

Das atmosphärische Plasma, bei welchem es sich um ein ionisiertes Gas handelt, wird in einem definierten Abstand auf die zu reinigende Oberfläche der Druckform gerichtet. Hierdurch wird die Zylinderoberfläche von Restverunreinigungen befreit und weiterhin konditioniert, um so bei der nachfolgenden Neubebilderung der gelöschten Druckform eine optimale Haftung für das aufzutragende Bebilderungspolymer sowie eine entsprechende Hydrophilie für ein gutes Freilaufverhalten zum Druckstart eines neuen Druckauftrags zu gewährleisten.

Während des ersten Hauptlöschschritts, der parallelisiert zum Auslaufen des Formzylinders durchgeführt wird, erfolgt die Säuberung der Oberfläche der Druckform bis zu einem Grad von in etwa minimal 95%, insbesondere bis zu einem Grad von in etwa minimal 98%. Während des zweiten Hauptlöschschritts, in welchem die Reinigung der während des ersten Hauptlöschschritts vorgesäuberten Oberfläche der Druckform erfolgt, werden die nach Beendigung des ersten Hauptlöschschritts noch verbliebenen maximal 5%, insbesondere die noch verbliebenen maximal 2%, Restverunreinigungen von der Oberfläche der Druckform entfernt.

Mit dem erfindungsgemäßen Verfahren zum Löschen einer Druckform kann die zum Löschen benötigte Zeit deutlich reduziert werden. Ein erster Hauptlöschschritt des erfindungsgemäßen Löschverfahrens wird parallelisiert zum ohnehin erfolgenden Auslaufen einer Druckmaschine nach Beendigung eines Druckauftrags durchgeführt. Für den ersten Hauptlöschschritt muss der Formzylinder nicht angetrieben werden. Nach der Vorsäuberung der Druckform während des ersten Hauptlöschschritts erfolgt anschließend hieran in einem zweiten Hauptlöschschritt eine Reinigung der vorgesäuberten Druckform sowie eine Konditionierung der Oberfläche der Druckform. Für den zweiten Hauptlöschschritt wird der Formzylinder aktiv angetrieben.

## Patentansprüche

1. Verfahren zum Löschen einer Oberfläche einer wiederbeschreibbaren Druckform innerhalb einer Druckmaschine, wobei beim Löschen ein die Druckform tragender Formzylinder drehend bewegt wird, **dadurch gekennzeichnet, dass** das Löschen in zwei Hauptlöschschritten erfolgt, wobei ein erster Hauptlöschschritt während eines Auslaufens des Formzylinders nach Beendigung eines Druckauftrags durchgeführt wird, und wobei anschließend hieran ein zweiter Hauptlöschschritt durchgeführt wird, für den der Formzylinder nach dem Auslaufen desselben angetrieben wird.

2. Verfahren nach Anspruch 1, **dadurch gekennzeichnet, dass** während des ersten Hauptlöschschritts ein Säubern der Oberfläche der wiederbeschreibbaren Druckform durchgeführt wird, wobei hierbei Druckfarbe und Bebilderungspolymer von der Oberfläche entfernt und die Oberfläche vorzugsweise getrocknet wird.

3. Verfahren nach Anspruch 2, **dadurch gekennzeichnet, dass** hierzu über eine erste Löschvorrichtung zuerst mindestens ein farblösendes Reinigungsmittel und anschließend mindestens ein polymerlösendes Reinigungsmittel auf die Druckform aufgetragen und von derselben wiederum entfernt wird.

4. Verfahren nach einem oder mehreren der Ansprüche 1 bis 3, **dadurch gekennzeichnet, dass** während des zweiten Hauptlöschschritts ein Reinigen der gesäuberten Oberfläche der wiederbeschreibbaren Druckform durchgeführt wird, wobei hierbei Restverunreinigungen von der Oberfläche entfernt werden.

5. Verfahren nach Anspruch 4, **dadurch gekennzeichnet, dass** hierzu über eine zweite Löschvorrichtung ein atmosphärisches Plasma auf die Oberfläche gerichtet wird, um so Restverunreinigungen durch das Bebilderungspolymer von der Oberfläche zu entfernen.

6. Verfahren nach einem oder mehreren der Ansprüche 1 bis 5, **dadurch gekennzeichnet, dass** während des ersten Hauptlöschschritts die Oberfläche zu einem Grad von minimal in etwa 95%, insbesondere zu einem Grad von minimal in etwa 98%, gesäubert wird, und dass während des zweiten Hauptlöschschritts die verbleibenden maximal 5%, insbesondere die verbleibenden maximal 2%, Restverunreinigungen von der Oberfläche zu entfernt werden.

## Claims

1. A method for erasing a surface of a rewritable printing form within a printing press, wherein upon erasing a form cylinder carrying the printing form is moved in a rotating manner, **characterized in that** the erasing takes place in two main erasing steps, wherein a first main erasing step is carried out during a running-down of the form cylinder following completion of a print order and wherein following this a second main erasing step is carried out, for which the form cylinder following the running down of the latter, is driven.

2. The method according to Claim 1, **characterized in that** during the first main erasing step a cleaning of the surface of the rewritable printing form is carried out, wherein in the process printing ink and imaging polymer are removed from the surface and the surface is preferentially dried.

3. The method according to Claim 2, **characterized in that** for this purpose via a first erasing device initially at least one ink-dissolving cleaning agent and subsequently at least one polymer-dissolving cleaning agent is applied to the printing form and in turn removed from the latter.

4. The method according to any one or several of the Claims 1 to 3, **characterized in that** during the second main erasing step a cleaning of the cleaned surface of the rewritable printing form is carried out, wherein residual contaminations are removed from the surface during this.

5. The method according to Claim 4, **characterized in that** for this purpose via a second erasing device an atmospheric plasma is directed onto the surface in order to remove residual contaminations through the imaging polymer from the surface in this manner.

6. The method according to any one or several of the Claims 1 to 5, **characterized in that** during the first main erasing step the surface is cleaned to a degree of a minimum of approximately 95%, more preferably to a degree of a minimum of approximately 98%, and that during the second main erasing step the remaining maximum 5%, more preferably the remaining maximum 2% of residual contaminations are removed from the surface.

## Revendications

1. Procédé d'effacement d'une surface d'un cliché réinscriptible dans une machine d'impression, un cylindre portant le cliché étant mis en rotation lors de l'effacement, **caractérisé en ce que** l'effacement se fait en deux étapes d'effacement principales, une première étape d'effacement principale étant réalisée pendant une sortie du cylindre porte-cliché à la fin d'un ordre d'impression et une seconde étape d'effacement principale pour laquelle le cylindre porte-cliché est entraîné après sa sortie étant réalisée consécutivement.

2. Procédé selon la revendication 1, **caractérisé en ce que**, pendant la première étape d'effacement principale, un décapage de la surface cliché réinscriptible est réalisé, de l'encre d'impression et du polymère de représentation étant alors enlevés de la surface et la surface étant de préférence séchée.

3. Procédé selon la revendication 2, **caractérisé en ce que**, pour ce faire, on applique à l'aide d'un premier dispositif d'effacement d'abord au moins un produit nettoyant dissolvant l'encre puis au moins un produit nettoyant dissolvant le polymère sur le cliché et qu'on l'enlève à son tour de ce dernier.

4. Procédé selon une ou plusieurs des revendications 1 à 3, **caractérisé en ce que**, pendant la seconde étape d'effacement principale, un nettoyage de la surface décapée du cliché réinscriptible est réalisé, les impuretés résiduelles étant alors enlevées de la surface.

5. Procédé selon la revendication 4, **caractérisé en ce que**, pour ce faire, on dirige à l'aide d'un second dispositif d'effacement un plasma atmosphérique sur la surface pour enlever ainsi les impuretés résiduelles dues au polymère de représentation.

6. Procédé selon une ou plusieurs des revendications 1 à 5, **caractérisé en ce que**, pendant la première étape d'effacement principale, la surface est nettoyée à un degré d'au moins environ 95 %, notamment à un degré d'au moins environ 98 % et que, pendant la seconde étape d'effacement principale, les 5 % au maximum restants, notamment les 2 % au maximum restants d'impuretés résiduelles sont enlevés de la surface.
